# EUROPÄISCHE PATENTSCHRIFT

(11) **EP 1 663 790 B1**
(45) Veröffentlichungstag und Bekanntmachung des Hinweises auf die Patenterteilung: **07.05.2014**
(21) Anmeldenummer: 04764884.5
(22) Anmeldetag: 07.09.2004
(51) Int. Cl.: B65B 19/22, B65B 61/26, B65C 9/18

(54) **VERFAHREN UND VORRICHTUNG ZUM HERSTELLEN VON (ZIGARETTEN-) PACKUNGEN**
METHOD AND DEVICE FOR PRODUCING (CIGARETTE) PACKETS
PROCEDE ET DISPOSITIF POUR PRODUIRE DES PAQUETS (DE CIGARETTES)

(30) Priorität: 25.09.2003 DE 10344675
(43) Veröffentlichungstag der Anmeldung: 07.06.2006
(73) Patentinhaber: Focke & Co. (GmbH & Co. KG), 27283 Verden (DE)
(72) Erfinder: HÄFKER, Thomas, 27299 Langwedel (DE); SCHMIDT, Jens, 28879 Grasberg (DE)
(74) Vertreter: Bolte, Erich
(86) Internationale Anmeldenummer: PCT/EP2004/009937
(87) Internationale Veröffentlichungsnummer: WO 2005/037651

(56) Entgegenhaltungen:
- US-A- 4 907 941
- US-A- 4 987 809
- US-A1- 2004 164 483

## Beschreibung

Die Erfindung betrifft ein Verfahren zum Herstellen von (Zigaretten-)Packungen, die mit mindestens einem Zuschnitt, insbesondere mit einem mehrfach gefalteten Coupon versehen werden, mit den Merkmalen des Oberbegriffs des Anspruchs 1. Weiterhin betrifft die Erfindung eine für die Anwendung des Verfahrens vorteilhafte Vorrichtung.

Bei der Herstellung von Zigarettenpackungen ist es wünschenswert bzw. erforderlich, diese mit gesonderten Zuschnitten zu versehen. Dabei kann es sich um (Steuer-)Banderolen handeln, die aufgrund von Vorschriften an der Packung anzubringen sind. Alternativ oder zusätzlich können Druckträger, nämlich Coupons, der Packung beizufügen sein. Letztere können zur Vergrößerung der bedruckbaren Flächen mehrfach gefaltet sein. Die Ausbildung und Fertigung derartiger Faltcoupons ist grundsätzlich bekannt. Es ist auch Stand der Technik, insbesondere Banderolen in einen Behälter, nämlich in ein Magazin einzuführen und dieses an einem Magazin-Karussell im Bereich der Verpackungsmaschine anzubringen (EP 1 125 843 A1). Die Coupons werden den Schächten nach-einander unten entnommen und den Packungen zugeführt. Die Herstellung von Coupons, mindestens Steuercoupons, wird vielfach außerhalb der Verpackungsanlage der Zigaretten durchgeführt. Stapel der Coupons werden verpackt und der Fertigungs- bzw. Verpackungseinrichtung zur Verfügung gestellt (US 4 987 809).

Bei der Technologie der US 2004/0164483 werden im Bereich einer Verpackungsmaschine zwei Coupons gleichzeitig gefertigt und einem Coupongeber zur Übertragung an die Packungen zugeführt. Dabei werden die Coupons einzeln transportiert und auf zwei Magazine verteilt. Es geht hier um die Versorgung einer einzelnen Verpackungsmaschine.

Schließlich ist es bekannt, Verpackungsmaterial, insbesondere Bobinen mit gewickelten Bahnen des Verpackungsmaterials, mit einer Markierung, nämlich einem Barcode, zu versehen, um das gewickelte Verpackungsmaterial für die Verarbeitung identifizieren zu können (EP 0 965 523 A1).

Aus der US 5 190 428 ist eine Verpackungsmaschine bekannt, bei der Filterabschnitte in Behälter geladen werden, welche mit Codierungen versehen sind. Die Codierungen werden gelesen, um den Inhalt der Behälter zu prüfen und einen Behälter ggf- zu verwerfen.

Der Erfindung liegt die Aufgabe zugrunde, die Handhabung der Zuschnitte bzw. Coupons so auf die Fertigung der Packungen abzustimmen, dass die Coupons selbsttätig bzw. mit geringem manuellen Aufbau in der erforderlichen Menge der Verpackungsmaschine zur Verfügung gestellt werden.

Das erfindungsgemäße Verfahren bzw. die Vorrichtung zur Durchführung des Verfahrens besteht zur Lösung dieser Aufgabe aus den Merkmalen des Anspruchs 1 bzw. 6.

Die Besonderheit der Erfindung besteht demnach darin, dass die in einem mehreren Verpackungsmaschinen zugeordneten Couponfertiger hergestellten Coupons in unmittelbarer Nähe der Verpackungsmaschinen gesammelt und in Magazine eingefüllt werden. Die Magazine werden nach Bedarf durch einen Förderer, insbesondere durch ein Transportfahrzeug, der Verpackungsmaschine zugestellt.

Eine separate Couponeinrichtung besteht erfindungsgemäß aus einem Couponfertiger, einem Verteilersystem für die Coupons und einer Füllstation. Mehrere Coupons werden gleichzeitig in einem Arbeitstakt hergestellt, in Transportrichtung verteilt, so dass an der Füllstation einzelne, aufeinanderfolgende Coupons ankommen und in jeweils ein bereitgehaltenes Magazin eingefüllt werden.

Eine Besonderheit besteht in der abgestimmten Steuerung der Couponeinrichtung; der Förderer und der Verpackungsmaschinen durch vorzugsweise einen zentralen Rechner. Dieser erhält die Daten über die zu fertigenden (Zigaretten-)Packungen. Hieraus wird der Bedarf an Verpackungsmaterial und an Coupons ermittelt. Der Rechner steuert sodann die Fertigung der Coupons und deren Bereitstellung entsprechend dem Bedarf für jede Verpackungsmaschine.

Weitere Einzelheiten der Erfindung werden nachfolgend anhand von Ausführungsbeispielen der Einrichtung zur Handhabung von Etiketten bzw. Coupons näher erläutert. Es zeigt:
- Fig. 1: eine Anlage zur Fertigung von (Zigaretten-)Packungen in schematischer Draufsicht,
- Fig. 2: eine in Fig. 1 markierte Einzelheit II der Einrichtung in vergrößertem Maßstab, ebenfalls in Draufsicht,
- Fig. 3: eine in Fig. 2 mit III markierte Einzelheit einer Vorrichtung zum Handhaben von Coupons in vergrößertem Maßstab,
- Fig. 4: eine mit IV in Fig. 1 gekennzeichnete Einzelheit der Einrichtung in vergrößertem Maßstab,
- Fig. 5: die Vorrichtung gemäß Fig. 4 in Seitenansicht bzw. im Querschnitt entsprechend Schnittebene V-V in Fig. 4,
- Fig. 6: eine Einzelheit der Vorrichtung gemäß Fig. 4 in Seitenansicht entsprechend Pfeil VI in Fig. 4, bei vergrößertem Maßstab,
- Fig. 7: eine Einzelheit der Vorrichtung gemäß Fig. 4 im Querschnitt der Schnittebene VII-VII,
- Fig. 8: eine Einzelheit der Vorrichtung in Fig. 6 in quergerichteter Schnittebene VIII-VIII,
- Fig. 9 bis Fig. 12: einen Ausschnitt der Vorrichtung gemäß Fig. 6 in aufeinanderfolgenden Phasen der Bewegung in Seitenansicht.

Die in den Zeichnungen dargestellten Ausführungsbeispiele befassen sich mit der Herstellung von (Zigaretten-)Packungen und mit der Herstellung sowie Handhabung von Zuschnitten, nämlich mehrfach gefalteten Coupons 11 aus Papier oder ähnlichem Material. Die Packungen werden im Bereich einer Verpackungsanlage 12 hergestellt und mit dem Zuschnitt bzw. Coupon 11 versehen. In Fig. 1 ist eine Ausführung mit zwei Verpackungsanlagen 12 gezeigt. Jede dieser Verpackungsanlagen 12 besteht aus einer Verpackungsmaschine bzw. einem Packer 13 und einer Maschine zum Anbringen einer Außenumhüllung aus Folie, einer sogenannten Cello 14. Dabei kann die Packung so ausgebildet sein, dass der Coupon 11 an der Außenseite der Packung angebracht und außen eine Folie um die Packung, einschließlich Coupon 11, herumgefaltet ist.

Der Verpackungsanlage 12 ist eine Einrichtung zum Herstellen und Handhaben der Coupons 11 zugeordnet, nämlich eine Couponeinrichtung 15. Diese ist separat von der Verpackungsanlage 12, insbesondere mit Abstand positioniert, aber derart, dass die Coupons 11 über zweckmäßige Förderwege der Verpackungsanlage 12 zugeführt werden können.

Die für insbesondere mehrere Verpackungsanlagen 12 gemeinsame Couponeinrichtung 15 besteht im Wesentlichen aus einem Fertigungsaggregat, nämlich einem Couponfertiger 16, einem Verteilersystem 17 und einer Füllstation 18. Im Bereich der Füllstation 18 werden die Zuschnitte bzw. Coupons 11 unter Bildung von Couponstapeln 19 in langgestreckte Behälter eingefüllt, nämlich in schachtartige Magazine 20. Diese wiederum werden zur Verpackungsanlage 12 transportiert und dort im Bereich des Packers 13 zur Verarbeitung bereitgehalten. Jedem Packer 13 ist bei dem vorliegenden Ausführungsbeispiel ein Magazin-Karussell 21 zugeordnet. In dieses werden die gefüllten Magazine 20 eingesetzt. Der Packer 13 entnimmt den Magazinen 20 nacheinander die Coupons 11 entsprechend der Fertigung von Packungen. Das Magazin-Karussell 21 ist vorzugsweise entsprechend EP 1 125 843 ausgebildet.

Die Coupons 11 sind bei dem vorliegenden Ausführungsbeispiel mehrlagig ausgebildet durch entsprechende Faltung. Zu diesem Zweck wird eine Bahn 22 des Materials, insbesondere aus Papier, durch ein Faltaggregat 23 hindurchgeleitet und im Bereich desselben mehrfach gefaltet. Das Faltaggregat 23 ist als Buckle-Folder bekannt. Die Bahn 22 wird durch Vorfaltung und durch das Faltaggregat 23 so vorbereitet, dass im Anschluss an das Faltaggregat 23 im Bereich einer Trennvorrichtung 24 gleichzeitig jeweils vier quer zur Förderrichtung nebeneinanderliegende Coupons 11 gefertigt werden, und zwar durch drei nebeneinanderliegende Trennmesser 25.

Die gleichzeitig hergestellten (vier) Coupons 11 werden unmittelbar nach Fertigstellung an das Verteilersystem 17 übergeben. Dieses besteht aus einer Mehrzahl von zusammenwirkenden Endlosförderern und Leitorganen. Durch abgestimmtes Verhalten wird bewirkt, dass die Coupons 11 vereinzelt, also einzeln, aufeinanderfolgend transportiert und sodann zur Bildung von Couponstapeln 19 verteilt werden auf (zwei) Füllaggregate 26, 27 der Füllstation 18.

Jedem der nebeneinanderliegenden Coupons 11 ist an der Austrittsseite des Couponfertigers 16 ein Förderer zugeordnet, nämlich ein Übernahmegurt 28, 29, 30, 31. Durch diese Förderer werden zum einen die Coupons 11 während des Transports aus einer horizontal ausgerichteten Ausgangsstellung in eine austrittsseitige vertikale Stellung bewegt. Zu diesem Zweck sind die Übernahmegurte 28..31 gedrillt, nämlich mit horizontal ausgerichteten Umlenkwalzen an der Eintrittsseite der Coupons 11 und aufrechten Umlenkwalzen an der Austrittsseite.

Des Weiteren wird die Relativstellung der Coupons 11 während des Transports verändert, und zwar durch unterschiedliche Fördercharakteristik bzw. Fördergeschwindigkeit der Übernahmegurte 28..31. Durch Verzögern bzw. Beschleunigen wird ein Versatz der Coupons 11 in Transportrichtung bewirkt, so dass die gleichzeitig zugeführten (vier) Coupons 11 an der Austrittsseite der Gurte 28..31 aufeinanderfolgend eintreffen. Bei dem gezeigten Beispiel wird der randseitige Übernahmegurt 28 mit geringerer Geschwindigkeit angetrieben als der benachbarte Übernahmegurt 29 etc.

Im Anschluss an die Übernahmegurte 28..31 werden die Coupons 11 durch Zwischenförderer 32, 33 zunächst auf zwei Förderbahnen vereinigt. Je zwei Coupons 11, im vorliegenden Falle die der Übernahmegu rte 28, 29, werden dem gemeinsamen Zwischenförderer 32 und die Coupons 11 der beiden anderen Übernahmegurte 30, 31 dem zweiten Zwischenförderer 33 zugeführt. Die Zwischenförderer 32, 33 weisen eingangsseitig zwei Paare von Endlosförderern auf, die in Förderrichtung konvergierend angeordnet sind, also zusammenlaufen. Die in jedem Zwischenförderer 32, 33 aufeinanderfolgend ankommenden Coupons 11 werden über ebenfalls konvergierend zueinander angeordnete Anschlussförderer 34, 35 einem gemeinsamen Sammelförderer 36 übergeben. Dieser ist analog zu den Zwischenförderern 32, 33 ausgebildet und führt die in zwei Bahnen ankommenden Coupons 11 durch konvergierende Förderbahnen in eine gemeinsame Bewegungsbahn und zu einem Eingangsförderer 37 eines in besonderer Weise ausgebildeten Verteilers 38. Dieser übergibt die ankommenden Coupons 11 alternativ an das eine oder andere Füllaggregat 26, 27 zur Bildung der Couponstapel 19.

Der Verteiler 38 ist in besonderer Weise ausgebildet und hat die Aufgabe, die einzeln ankommenden, aufeinanderfolgenden Coupons 11 dem einen oder anderen Füllaggregat 26, 27 der Füllstation 18 zuzuführen. Zu diesem Zweck schließen an den Eingangsförderer 37 (aus zwei aneinanderliegenden aufrechten Gurten) zwei divergierend verlaufende Fördereinheiten an, nämlich (Paare von) Übergabeförderer(n) 39, 40 an. Jeder dieser Übergabeförderer 39, 40 führt (mittelbar) zu einem Füllaggregat 26, 27. Die Übergabe der Coupons 11 vom Eingangsförderer 37 auf den einen oder anderen Übergabeförderer 39, 40 ist einstellbar, und zwar vorzugsweise gesteuert nach Maßgabe des Bedarfs. Zu diesem Zweck ist eine Weiche bzw. ein Leitorgan 41 im Bereich der Übergabe der Coupons an die Übergabeförderer 39, 40 angeordnet, nämlich im Bereich einer hier entstehenden Lücke. Das Leitorgan 41 ist hier annähernd dreieckförmig ausgebildet und um eine vertikale Drehachse schwenkbar. Es entstehen so seitliche Führungsflächen, die je nach Stellung des Leitorgans 41 den Eingangsförderer 37 mit dem einen oder anderen Übergabeförderer 39, 40 im Sinne einer entsprechenden Führung der Coupons 11 verbinden.

Die Füllstation 18 und insbesondere die Füllaggregate 26, 27 ist bzw. sind eine Besonderheit. Im Bereich der Füllstation 18 werden zum einen die Couponstapel 19 gebildet und in die Magazine 20 eingefüllt. Des Weiteren werden die gefüllten Magazine 20 an einen Förderer übergeben zum Transport derselben zum einen oder anderen Packer 13.

Die Coupon- bzw. Magazinförderer sind bei diesem Ausführungsbeispiel als Transportwagen 42, 43 ausgebildet. Diese sind hier von Hand auf Rädern verfahrbar. Jeder Transportwagen 42, 43 besteht aus einem Untergestell 44 und einem Lager für die in aufrechter Stellung positionierten Magazine 20, bestehend aus einer Lagerplatte 45 und aufrechten, seitlichen Stützwänden 46, die U-förmig angeordnet sind, derart, dass eine den Füllaggregaten 26, 27 zugekehrte Seite offen ist. Die Magazine 20 werden in Reihen ausgerichtet nebeneinander auf der Lagerplatte 45 positioniert. Eine dem jeweiligen Bedarf entsprechende Menge an Magazinen 20 bzw. Coupons 11 wird mit Hilfe des Transportwagens 42, 43 dem jeweils vorgegebenen Packer 13 zugeführt, im vorliegenden Falle durch eine Bedienungsperson (Maschinenführer). Von dieser werden die Magazine 20 im Bereich des Packers 13 in ein Magazin-Karussell 21 eingesetzt werden.

Die Füllstation 18 ist so ausgebildet, dass zwei Transportwagen 42, 43 nebeneinander positioniert werden können.

Die Förderer bzw. Transportwagen 42, 43 sind auch für die Rückführung von leeren Magazinen 20 bestimmt (Transportwagen 42 in Fig. 4). Die Füllstation 18 bzw. die Füllaggregate 26, 27 arbeiten in der Weise, dass leere Magazine aufgenommen werden, durch Abnahme vom Transportwagen 42. Die gefüllten Magazine 20 werden zurückgeführt und auf der Lagerplatte 45 des anderen Transportwagens 43 abgesetzt. Zu diesem Zweck ist der Füllstation 18 eine Hub- und Fördereinrichtung zugeordnet, nämlich ein Portalförderer 47. Dieses besteht aus zwei im Abstand voneinander angeordneten Längsträgern 48, 49, seitlich neben der Abstellposition der Transportwagen 42, 43. An den feststehenden Längsträgern 48, 49 ist ein Querträger 50 verfahrbar entsprechend Doppelpfeil. In einer der Endstellungen (Fig. 4) ist der Querträger 50 den Füllaggregaten 26, 27 zugekehrt. Am Querträger 50 ist ein Aufnahmeorgan für die Magazine 20 angebracht, und zwar in Längsrichtung des Querträgers 50 verfahrbar, also quer zu den Längsträgern 48, 49. Die Aufnahme besteht aus einem aufrechten Tragarm 51, der am Querträger auf- und abbewegbar sowie in Querrichtung verfahrbar angebracht ist. Der Tragarm 51 weist am unteren Ende eine Halterung für jeweils ein Magazin 20 auf. Bei dem vorliegenden Ausführungsbeispiel besteht die Halterung aus einem quer abstehenden Schenkel 52 und einem am Ende desselben angeordneten (Klemm-)Halter 53 zum seitlichen Erfassen des Magazins 20. Der Halter 53 bzw. der Schenkel 52 ist um eine vertikale Achse des aufrechten Tragarms 51 drehbar, so dass unterschiedliche Winkelstellungen möglich sind zum positionsgenauen Aufnehmen und Absetzen des Magazins 20.

Leere Magazine 20 werden nacheinander dem einen oder anderen Füllaggregat 26, 27 zugeführt und entsprechend befüllte Magazine 20 zurückgenommen und auf dem betreffenden Transportwagen 42, 43 abgesetzt. Bei diesem Transport der Magazine 20 wird der Querträger 50 entlang der Längsträger 48, 49 verfahren, der Tragarm 51 nach Bedarf am Querträger 50 verstellt und schließlich wird zur genauen Positionierung der Schenkel 52 mit Halter 53 verschwenkt.

Die leeren Magazine 20 werden auf einer Unterlage 54 des Füllaggregats 26, 27 abgesetzt, nämlich auf einer unteren Stützplatte. Die Absetzposition ist so gewählt, dass das Magazin 20 von einem Förderer des Füllaggregats 26, 27 erfasst und abtransportiert werden kann. Es handelt sich dabei um einen Magazinförderer 55, der aus zwei im Abstand übereinander angeordneten endlosen Gurten besteht. Diese sind mittig innerhalb des Füllaggregats 26, 27 angeordnet und transportieren die Magazine 20 aufeinanderfolgend entlang einer U-förmigen Bewegungsbahn, wobei die Magazine 20 auf der Unterlage 54 gleitend abgestützt sind. Der Magazinförderer 55 bzw. dessen Gurte weisen Mitnehmer auf, nämlich jeweils zwei in einem der Querabmessung eines Magazins 20 entsprechenden Abstand voneinander angeordnete Mitnehmer 56, 57. Zwischen diesen ist jeweils ein Magazin 20 positioniert. Als Außenführung ist eine ringsherumlaufende Führungswand 58 vorgesehen, an der die Magazine 20 während des Transports gleitend anliegen. Die beidseitig verlaufende Führungswand 58 ist auf der dem Portalförderer 47 zugekehrten Seite offen und zurückgesetzt, so dass eine Übergabe der Magazine 20 an den Magazinförderer 55 bzw. ein Absetzen auf der Unterlage 54 möglich ist.

Die leeren Magazine 20 werden durch einen Trum des Magazinförderers 55 in den Bereich der Befüllung transportiert, und zwar im Bereich einer rücklaufenden Förderbahn der Magazine 20, bei dem Ausführungsbeispiel gemäß Fig. 4 jeweils im Bereich von außenliegenden Bewegungsbahnen. Die taktweise transportierten Magazine 20 gelangen dabei in den Bereich einer Füllstelle 59 unterhalb eines Endes von Einführförderern 60. Diese schließen an die Übergabeförderer 39, 40 an und bewirken eine Zuführung der Coupons 11 zu dem jeweils in der Füllstelle 59 bereitgehaltenen Magazin 20. Die Einführförderer 60 sind durch entsprechende Anordnung von Umlenkwalzen so ausgebildet, dass während des Transports die Coupons 11 in eine im Wesentlichen horizontale Relativstellung zurückgedreht werden. Die unmittelbare Einführung der Coupons 11 in das jeweilige Magazin 20 erfolgt durch einen Füllförderer 61, der aus zwei zusammenwirkenden, über mehrere Umlenkwalzen geführten Gurten besteht, von denen ein oberer Gurt sich mit einem horizontalen Teilbereich bis in eine obere Einführöffnung des Magazins 20 und der andere Gurt sich mit einem aufrechten Stützabschnitt im Bereich einer aufrechten Teilöffnung des Magazins 20 erstreckt, so dass jeder Coupon 11 exakt zwischen zwei Gurten geführt und unter Bildung eines Couponstapels 19 im Magazin 20 abgelegt wird. Die ankommenden Coupons 11 werden dabei gegen eine zur Eintrittsseite gegenüberliegende aufrechte Magazinwand gefördert. Ein Sensor 62 überprüft die ordnungsgemäße Einführung der Couons 11 bzw. die korrekte Zuführung derselben.

Der im Magazin 20 gebildete Couponstapel 19 wird demnach von oben her aufgebaut, wobei die Coupons 11 innerhalb des Magazins 20 auf einer absenkbaren Unterstützung ruhen. Es handelt sich dabei um (zwei) aufrechte Stützstößel 63, die über Öffnungen in einer unteren Wand des Magazins 20 innerhalb desselben aufwärts bewegt werden und während des Füllvorgangs aus einer oberen Ausgangsposition entsprechend dem fortschreitenden Füllgrad im Magazin 20 abgesenkt werden, bis das Magazin 20 vollständig gefüllt ist. Für den Füllvorgang werden die (zunächst leeren) Magazine 20 von der Ebene der Unterlage 54 durch Hubstößel 64 angehoben auf eine höherliegende Plattform 65. Bearbeitungsorgane, so der Füllförderer 61, sind so positioniert, dass die Magazine 20 gegenüber der Zuführebene angehoben werden müssen auf das Niveau der Plattform 65. Die Hubbewegung erfolgt relativ zum Magazinförderer 55, nämlich relativ zu den beiden Gurten desselben. Der Niveauunterschied für die Magazine 20 ist durch die Relativstellung von Bearbeitungsorganen bedingt, insbesondere durch die Stellung des Füllförderers 61. Durch die Hubbewegung des Magazins 20 wird erreicht, dass dieses unmittelbar und exakt in die Füllstellung neben bzw. unterhalb des Füllförderers 61 gelangt (Fig. 6).

Der Füllvorgang innerhalb des Magazins 20 wird von außen überwacht, und zwar durch Sensoren 69, 70. Diese überprüfen die korrekte Lage der Coupons 11 und den Füllfortschritt im oberen Bereich des Magazins. Die Sensoren 69, 70 sind über Öffnungen 71 in einer aufrechten Seitenwand des Magazins 20 auf den Couponstapel 19 gerichtet. Eventuelle Fehlstellungen der Coupons 11 im Magazin 20 lösen ein Fehlersignal aus.

Die gefüllten Magazine 20 werden im Anschluss an die Füllstelle 59 durch den Magazinförderer 55 einer Verschlussstation 66 zugeführt. In dieser werden die gefüllten, an der Oberseite offenen Magazine 20 durch Anbringen eines Verschlussorgans, nämlich eines Verschlussstreifens bzw. eines Tapes 67 (teilweise) verschlossen. Dies ist erforderlich, weil die Magazine 20 für den Einsatz am Packer 13 gewendet werden, derart, dass die bei der Befüllung nach oben gerichtete offene Seite nach unten gekehrt ist für die Entnahme der Coupons. Hierfür wird das Verschlussorgan bzw. das Tape 67 entfernt.

Im Bereich der Verschlussstation 66 ist ein in besonderer Weise ausgebildetes und arbeitendes Tapeaggregat 68 zum Anbringen des Verschlussstreifens bzw. des Tapes 67 angeordnet.

Das Tape 67 ist vorzugsweise so ausgebildet, dass es an einander gegenüberliegenden aufrechten Wänden des Magazins 20 außen durch Kleben lösbar verankert ist. Zum leichten Entfernen des Tapes 67 durch (manuelles) Abziehen ist an einem Ende des Tapes 67 durch Umfalten ein Schenkel 73 gebildet, und zwar durch Umfalten eines Tapeendes um 180°. Dieser Schenkel 73 ist durch Kleben mit dem Magazin 20 im oberen Bereich verbunden. Das sich quer über die offene Seite des Magazins 20 erstreckende Tape 67 ist mit einem abwärts gerichteten Endstück 74 an der gegenüberliegende Seite des Magazins 20 ebenfalls durch Klebung befestigt. Eine klebstofffreie Anfasslasche 75 ermöglicht die insbesondere manuelle Beseitigung des Tapes 67 bei Ingebrauchnahme des gefüllten Magazins 20.

Eine Besonderheit ist ein Tapeaggregat 68 zum Anbringen des Streifens bzw. Tapes 67. Die Tapes 67 werden auf einem von einer Bobine 77 abgezogenen Trägerband 78 bereitgestellt, und zwar oberhalb der Bewegungsbahn der Magazine 20. Die Tapes 67 sind so ausgebildet, dass an gegenüberliegenden Seiten, jeweils an den Endbereichen, Leimflächen aufgebracht sind zur Verbindung des Schenkels 73 und des Endstücks 74 mit dem Magazin 20. Wegen der Konstruktion des Tapes 67 befinden sich die Leimflächen auf entgegengesetzten Seiten des Tapes 67. Das leere Trägerband 78 wird als Leerbobine 79 gewickelt. Das Trägerband 78 wird um eine Andrückwalze 80 geführt und aus einer Abwärtsrichtung in eine Aufwärtsrichtung umgelenkt. Im Bereich dieser Umlenkung erfolgt die Übertragung des Tapes 67 auf das Magazin 20, und zwar in einem Funktionsablauf gemäß Fig. 9 bis Fig. 12 während fortgesetzter Förderbewegung des Magazins 20. Dieses wird unter Aufnahme des Tapes 67 an dem Tapeaggregat 68 vorbeibewegt.

Die Andrückwalze 80 ist an einem schwenkbaren Traghebel 81 angebracht. Dieser ist durch eine (Zug-)Feder 82 in eine bestimmte Ausgangsstellung (Fig. 9), dem ankommenden Magazin 20 entgegengerichtet, belastet. Die Relativstellung des Traghebels 81 und der Andrückwalze 80 sind so gewählt, dass ein oberer Randbereich des ankommenden Magazins 20 die Andrückwalze 80 erfasst und den Traghebel 81 bei fortgesetzter Bewegung gegen die Belastung der Feder 82 um ein Drehlager 83 im Gegenuhrzeigersinn, nämlich in Förderrichtung des Magazins 20, schwenkt. Dabei wird zunächst der Schenkel 73 mit der Klebeschicht an das Magazin 20 angedrückt (Fig. 10). Danach wandert die Andrückwalze 80 bei weiterer Schwenkbewegung des Traghebels 81 an der Oberseite des Magazins 20 entlang unter Andrücken des Tapes 67. In einer Endstellung von Andrückwalze 80 und Traghebel 81 (Fig. 11) kommt der Traghebel 81 frei und wird durch die Feder 82 in die Ausgangsstellung zurückbewegt (Fig. 12).

Die vollständige Anbringung des Tapes 67 wird nun von einer Druckrolle 84 übernommen. Diese ist an einem Schwenkhebel 85 oberhalb der Bewegungsbahn des Magazins 20 ortsfest gelagert. Der Schwenkhebel 85 ist durch einen Antrieb bewegbar, nämlich durch einen Motor 86. Dieser führt über eine Welle eine (gesteuerte) Schwenkbewegung des Schwenkhebels 85 aus unter Andrücken der Druckrolle 84 an das Tape 67. Die Bewegung des Schwenkhebels 85 und damit der Druckrolle 84 sind so gesteuert, dass in einer Endstellung (Fig. 12) die Druckrolle 84 das Endstück 74 des Tapes 67 über eine obere Kante des Magazins 20 in eine aufrechte Ebene faltet unter Anpressen des Endstücks 74 mit dem Kleber an die aufrechte Seitenwand des Magazins 20.

Im Bereich des Tapeaggregats 68 ist den oben offenen Magazinen 20 ein Niederhalteorgan zugeordnet. Es handelt sich dabei um zwei Endlosgurte 87, 88, die das Magazin 20 an Randbereichen der offenen Seite erfassen (Fig. 8). Die vorzugsweise angetriebenen Endlosgurte 87, 88 bewirken ein Niederdrücken der in dem Magazin 20 gestapelten Coupons 11 gegen eine materialbedingte Rückstellkraft der gefalteten Coupons 11.

Von besonderer Wichtigkeit ist die Integration der Fertigung und Handhabung der Coupons 11 in den Produktionsprozess der Packungen. Eine Grundvoraussetzung hierfür ist die Kennzeichnung bzw. Markierung der Magazine 20 mit Coupons 11 einer bestimmten Ausführung. Die Markierung erfolgt im Bereich des ablösbaren Verschlussorgans, nämlich des Tapes 67. Insbesondere wird ein lesbarer Code, zum Beispiel ein Barcode, durch Aufdrucken am Tape 67 angebracht. Die Füllstation 18 ist zu diesem Zweck mit einem Drucker 89 oberhalb der Bewegungsbahn der Magazine 20 im Anschluss an die Verschlussstation 66 versehen zum Aufdrucken des (Bar-)Codes auf das Tape 67.

Die Verarbeitungsmaschine, also der Packer 13, ist mit einem Lesegerät 90 für den Code am Magazin 20 bzw. am Tape 67 versehen. Das Lesegerät 90 ist insbesondere im Bereich des Magazin-Karussells 21 positioniert, so dass an dieser Stelle, nämlich vor Einführung der Coupons 1 1 in den Packer 13, die Richtigkeit überprüft wird.

Zur Integration der Couponfertigung in eine (zentrale) Steuerung der Verpackungsanlage ist die Couponeinrichtung 15 bzw. der Couponfertiger 16 an eine zentrale Steuereinheit 91 angeschlossen. Diese ist ebenfalls mit der Verpackungsanlage 12 verbunden. Die Fertigung eines bestimmten Typs einer (Zigaretten-)Packung einschließlich zugeordnetem Coupon 11 wird als Programm in die zentrale Steuereinheit 91 bzw. in einen Rechner derselben eingegeben. Danach wird die Menge an Verpackungsmaterial, Packungsinhalt sowie die Menge an zu fertigenden Coupons 11 berechnet. Das Verpackungsmaterial wird an den Maschinen bereitgestellt. Des Weiteren wird - mit zeitlichem Vorlauf zur Fertigung der Packungen - die Couponfertigung eingeleitet, wobei die Menge der zu fertigenden Coupons 11 vorgegeben und der Drucker 89 zum Anbringen des Codes angesteuert werden. Die für die betreffende Packu ngscharge erforderliche Menge an Coupons 11 wird schließlich auf einem oder mehreren Transportwagen 42, 43 bereitgehalten, womöglich in einem gesonderten Lager in der Nähe der Maschinen. Bei Beginn der Produktion der Packungen werden die Coupons 11 bzw. Magazine 20 aufgerufen und die Transportwagen 42, 43 den Maschinen bzw. dem Packer 13 nach Maßgabe der zu fertigenden Menge zugeführt. Der Transport der Magazine 20 kann auch mit selbsttätig arbeitenden Fahrzeugen erfolgen, und zwar entweder Flurfahrzeugen oder an Hängebahnen verfahrbaren Transportgeräten. Auch das Magazin-Karussell 21 bzw. das Lesegerät 90 ist an die Steuereinheit 91 angeschlossen, so dass erkannte Fehler im Bereich der Magazine 20 unmittelbar zu der Auslösung eines Fehlersignals führen. Bei automatischen Fördereinrichtungen für die Coupons bzw. Magazine können auch die Förderanlagen an die Steuereinheit 91 angeschlossen sein. Des Weiteren können alternativ oder zusätzlich Codes an dem Transportwagen 42, 43 selbst angebracht sein, und zwar auch solche Informationen, die unmittelbar gelesen werden können. Entsprechende Markierungskarten oder andere Träger der Daten können unmittelbar durch den Drucker 89 miterstellt und an dem Transportwagen 42, 43 angebracht werden.

**Bezugszeichenliste**

| | | | |
|---|---|---|---|
| 11 | Coupon | 56 | Mitnehmer |
| 12 | Verpackungsanlage | 57 | Mitnehmer |
| 13 | Packer | 58 | Führungswand |
| 14 | Cello | 59 | Füllstelle |
| 15 | Couponeinrichtung | 60 | Einführförderer |
| 16 | Couponfertiger | 61 | Füllförderer |
| 17 | Verteilersystem | 62 | Sensor |
| 18 | Füllstation | 63 | Stützstößel |
| 19 | Couponstapel | 64 | Hubstößel |
| 20 | Magazin | 65 | Plattform |
| 21 | Magazin-Karussell | 66 | Verschlussstation |
| 22 | Bahn | 67 | Tape |
| 23 | Faltaggregat | 68 | Tapeaggregat |
| 24 | Trennvorrichtung | 69 | Sensor |
| 25 | Trennmesser | 70 | Sensor |
| 26 | Füllaggregat | 71 | Öffnung |
| 27 | Füllaggregat | 73 | Schenkel |
| 28 | Übernahmegurt | 74 | Endstück |
| 29 | Übernahmegurt | 75 | Anfasslasche |
| 30 | Übernahmegurt | 77 | Bobine |
| 31 | Übernahmegurt | 78 | Trägerband |
| 32 | Zwischenförderer | 79 | Leerbobine |
| 33 | Zwischenförderer | 80 | Andrückwalze |
| 34 | Anschlussförderer | 81 | Traghebel |
| 35 | Anschlussförderer | 82 | Feder |
| 36 | Sammelförderer | 83 | Drehlager |
| 37 | Eingangsförderer | 84 | Druckrolle |
| 38 | Verteiler | 85 | Schwenkhebel |
| 39 | Übergabeförderer | 86 | Motor |
| 40 | Übergabeförderer | 87 | Endlosgurt |
| 41 | Leitorgan | 88 | Endlosgurt |
| 42 | Transportwagen | 89 | Drucker |
| 43 | Transportwagen | 90 | Lesegerät |
| 44 | Untergestell | 91 | Steuereinheit |
| 45 | Lagerplatte | | |
| 46 | Stützwand | | |
| 47 | Portalförderer | | |
| 48 | Längsträger | | |
| 49 | Längsträger | | |
| 50 | Querträger | | |
| 51 | Tragarm | | |
| 52 | Schenkel | | |
| 53 | Halter | | |
| 54 | Unterlage | | |
| 55 | Magazinförderer | | |

## Patentansprüche

1. Verfahren zum Herstellen von Packungen, z.B. Zigarettenpackungen, die mit mindestens einem gesonderten Zuschnitt versehen sind, insbesondere mit einem mehrfach gefalteten Coupon (11), wobei die Zuschnitte bzw. Coupons (11) durch einen Couponfertiger (16) hergestellt, unter Bildung von Couponstapeln (19) in Magazine (20) eingefüllt und diese einer Verpackungsmaschine (13) zum Herstellen der Packungen zugeführt werden, **gekennzeichnet durch** folgende Merkmale:
a) die Zuschnitte bzw. Coupons (11) werden **durch** den Couponfertiger (16) im Bereich einer von der Fertigung der Packungen separaten Couponeinrichtung (15) entsprechend einem Bedarf für jede von mehreren Verpackungsmaschinen gefertigt,
b) die Zuschnitte bzw. Coupons (11) werden im Anschluss an den Couponfertiger (16) einer Füllstation (18) zugeführt zum Befüllen von Magazinen (20) mit den Zuschnitten bzw. Coupons (11),
c) mehrere, einer Charge von herzustellenden Packungen zugeordnete Magazine (20) mit übereinstimmenden Zuschnitten bzw. Coupons (11) werden entsprechend der Ausgestaltung der Coupons (11) im Hinblick auf die Fertigung der Charge an Packungen markiert, insbesondere **durch** Anbringen eines lesbaren Barcodes,
d) die Magazine (20) werden im Bereich einer von mehreren Verpackungsmaschinen (13) hinsichtlich der Zuordnung zu den herzustellenden Packungen überprüft **durch** ein der Verpackungsmaschine (13) zugeordnetes Lesegerät (90) für die Markierungen an den Magazinen (20).

2. Verfahren nach Anspruch 1, **dadurch gekennzeichnet, dass** die für die Fertigung einer Charge an Packungen erforderliche Anzahl von gefüllten Magazinen (20) gesammelt wird, insbesondere auf einem oder mehreren Förderern, zum Beispiel auf Transportwagen (42, 43) und dass die Förderer bzw. Transportwagen (42, 43) für den Transport der Magazine (20) zur Verpackungsmaschine (13) bei Beginn des Fertigungsprozesses abgerufen werden.

3. Verfahren nach Anspruch 1 oder 2, **dadurch gekennzeichnet, dass** die Förderer für die Magazine (20) zur Verpackungsmaschine (13) oder dergleichen alternativ oder zusätzlich mit einem Druckträger versehen sind zur Anbringung von Markierungen bzw. Codes, insbesondere am Transportwagen (42, 43).

4. Verfahren nach Anspruch 1 oder einem der weiteren Ansprüche, **dadurch gekennzeichnet, dass** eine Couponeinrichtung (15) bzw. deren Couponfertiger (16) und/oder ein Drucker (89) zur Anbringung von Markierungen an den Magazinen (20) und/oder Transportwagen (42, 43) und/oder Verpackungsmaschine (13) einer Verpackungsanlage (12) und/oder ein maschinenseitiges Lesegerät (90) mit einer gemeinsamen Steuereinheit (91) verbunden ist, durch die ein Programm nach Maßgabe der Fertigung von Packungen erstellt wird und durch die die angeschlossenen Aggregate und Maschinen gesteuert werden.

5. Verfahren nach Anspruch 1 oder einem der weiteren Ansprüche, **gekennzeichnet durch** folgende Merkmale:
a) **durch** den Couponfertiger (16) werden mehrere, insbesondere vier Coupons (11) gleichzeitig in einem Arbeitstakt hergestellt,
b) die nach der Fertigung nebeneinanderliegenden Coupons (11) werden sodann vereinzelt und aufeinanderfolgend transportiert, nämlich einer Füllstation (18) zugeführt,
c) im Bereich der Füllstation (18) werden die Coupons (11) nacheinander von oben in das offene Magazin (20) eingeführt.

6. Vorrichtung zum Handhaben von Zuschnitten für die Herstellung von Packungen z.B. Zigarettenpackungen, mit mindestens einem an der Packung angebrachten Zuschnitt, insbesondere einem mehrfach gefalteten Coupon (11),
umfassend
- einen Couponfertiger (16)
- mehrere Verpackungsmachinen (13),
- Transportmittel mit einem Verteilersystem (17),
- Magazine (20) zum Befüllen mit Zuschnitten bzw. Coupons (11), die Markierungen insbes. Barcodes aufweisen,
- eine Füllstation (18) mit Füllförderern (61),
- Förderer (42, 43),
- Lesegeräte (90),
- eine Druckeinrichtung (84, 89) zum Herstellen der Markierungen,
- eine Steuereinheit (91)
wobei, die Zuschnitte bzw. Coupons (11) durch den Couponfertiger (16) herstellbar und durch die Transportmittel den Verpackungsmaschinen (13) zum Herstellen der Packungen und zum Anbringen der Zuschnitte bzw. Coupons (11) durch Entnahme aus einem Magazin (20) zuführbar sind, wobei
a) der separat von den Verpackungsmachinen (13) aufgestellte Couponfertiger (16) zur Herstellung von Zuschnitten bzw. Coupons (11) für mehrere Verpackungsmaschinen (13) dient,
b) das an den Couponfertiger (16) anschießende Verteilersystem (17) zum Transport der Zuschnitte bzw. Coupons (11) aufeinanderfolgend zu der Füllstation (18) dient,
c) die Füllstation (18) zum Bereitstellen der Magazine (20) in aufrechter Position und zum Befüllen mit Zuschnitten bzw. Coupons (11) durch die dem Magazin (20) zugeordneten Füllförderer (61), die einen Couponstapel (19) innerhalb des Magazins (20) bilden dient,
d) die Förderer, insbesondere Transportwagen (42, 43), zum Transport einer ausgewählten Anzahl von Magazinen (20) mit Zuschnitten bzw. Coupons (11) zu einer der Verpackungsmaschinen (13) dienen,
e) die Magazine (20) mit den Markierungen, insbesondere Barcodes, entsprechend dem Inhalt versehen sind,
f) jede Verpackungsmaschine eines der Lesegeräte (90) zum Erkennen der Markierung an jedem Magazin (20) aufweist,
g) die Steuereinheit (91) zur Steuerung des Couponfertigers darauf vorgesehen ist, dass die Coupons (11) entsprechend einem Bedarf für jede von mehreren Verpackungsmaschinen (13) hergestellt werden.

7. Vorrichtung nach Anspruch 6, **dadurch gekennzeichnet, dass** eine separate Couponeinrichtung (15) aus dem Couponfertiger (16), dem anschließenden Verteilersystem (17) und der nachfolgenden Füllstation (18) besteht, wobei im Bereich des Couponfertigers (16) mehrere, insbesondere vier Coupons (11) gleichzeitig herstellbar und durch das Verteilersystem (17) vereinzelt und aufeinanderfolgend der Füllstation bzw. dem Füllförderer (61) zuführbar sind.

8. Vorrichtung nach Anspruch 6 oder 7, **dadurch gekennzeichnet, dass** das Verteilersystem aus einer Mehrzahl von aufeinanderfolgenden Endlosförderern besteht, nämlich Übernahmegurten (28, 29, 30, 31), durch die infolge unterschiedlicher Fördergeschwindigkeit ein Abstand zwischen den gleichzeitig gefertigten Coupons (11) herstellbar ist, Zwischenförderern (32, 33) sowie Anschlussförderern (34, 35) und einem Sammelförderer (36) zur Zusammenführung der in mehreren Bahnen zugeführten Coupons (11) in eine gemeinsame Bahn zur Übergabe an einen Eingangsförderer (37).

9. Vorrichtung nach Anspruch 6 oder einem der weiteren Ansprüche, **dadurch gekennzeichnet, dass** die aufeinanderfolgend ankommenden Coupons, insbesondere im Bereich eines bzw. des Eingangsförderers (37) zur Füllstation (18), verteilbar sind auf mindestens zwei Übergabeförderer (39, 40), die jeweils einem von mehreren, insbesondere von zwei Füllaggregaten (26, 27) zugeordnet sind.

10. Vorrichtung nach Anspruch 6 oder einem der weiteren Ansprüche, **dadurch gekennzeichnet, dass** im Bereich der Füllstation (18) Magazine (20) in aufrechter Stellung durch einen Magazinförderer (55) nacheinander in eine Füllstelle (59) transportierbar sind im Bereich, nämlich unterhalb des Füllförderers (61) und dass die gefüllten Magazine (20) durch den Magazinförderer (55) in eine nachfolgende Verschlussstation (66) förderbar sind zum Anbringen eines Verschlusses an einer nach oben weisenden offenen Seite des Magazins (20), insbesondere zum Anbringen eines quergerichteten Verschlussstreifens bzw. Tapes (67).

11. Vorrichtung nach Anspruch 10 oder einem der weiteren Ansprüche, **dadurch gekennzeichnet, dass** das Verschlussmittel, insbesondere das Tape (67), im Bereich der Verschlussstation (66) durch ein Tapeaggregat (68) auf die Oberseite des Magazins aufbringbar ist, wobei das Magazin (20) zum Anbringen des Tapes (67) durch den Magazinförderer (55) relativ zum Tapeaggregat (68) förderbar ist.

12. Vorrichtung nach Anspruch 11 oder einem der weiteren Ansprüche, **dadurch gekennzeichnet, dass** das Tape (67) im Bereich des Tapeaggregats (68) durch eine Andrückwalze (80) an Seitenwände sowie an die Oberseite des Magazins (20) andrückbar ist, wobei die gegen Druck bewegbare Andrückwalze (80) durch das transportierte Magazin (20) aus einer Andrückstellung für das Tape an einer Seitenwand über die Oberseite des Tapes hinwegbewegbar ist unter Führung des Tapes (67).

13. Vorrichtung nach Anspruch 12 oder einem der weiteren Ansprüche, **dadurch gekennzeichnet, dass** Tapes (67) auf einem fortlaufenden Trägerband (78) angeordnet und dass die federbelastete Andrückwalze (80) an dem Trägerband (78) anliegt, und zwar auf der von dem Tape (67) abgekehrten Seite.

14. Vorrichtung nach Anspruch 11 oder einem der weiteren Ansprüche, **dadurch gekennzeichnet, dass** das Tape (67) U-förmig um eine Oberseite des Magazins (20) herumgefaltet wird, nämlich mit einem Schenkel (73) an der einen Seite und einem Endstück (74) an der gegenüberliegenden Seite, wobei zwei Andrückorgane die Übertragung des Tapes (67) vom Trägerband (78) auf das Magazin bewirken, nämlich die Andrückwalze (80) einerseits und eine gesondert bewegbare Druckrolle (84) andererseits.

15. Vorrichtung nach Anspruch 10 oder einem der weiteren Ansprüche, **dadurch gekennzeichnet, dass** im Bereich der Füllstation (18), insbesondere im Anschluss an die Verschlussstation (66) zum Anbringen des Tapes (67) ein Druckwerk (89) angeordnet ist zur Anbringung von produktionsbezogenen Daten bzw. Codes am Magazin (20), insbesondere am Tape (67).

16. Vorrichtung nach Anspruch 6 oder einem der weiteren Ansprüche, **dadurch gekennzeichnet, dass** die im Bereich der Füllstation (18) befüllten Magazine (20) durch einen Übergabeförderer, insbesondere durch einen Portalförderer (47), aus der Füllstation (18) entnehmbar und auf einem Förderer absetzbar sind, insbesondere auf der Lagerplatte (45) eines Transportwagens (42, 43), wobei der Portalförderer (47) vorzugsweise aus zwei Längsträgern (48, 49), einem entlang der Längsträger (48, 49) bewegbaren Querträger (50) und einem am Querträger (50) auf- und abbewegbarem Tragarm (51) mit Halter (53) für Magazine (20) besteht.

17. Vorrichtung nach Anspruch 6 oder einem der weiteren Ansprüche, **dadurch gekennzeichnet, dass** Couponeinrichtung (15), insbesondere Couponfertiger (16) und/oder Drucker (89) und/oder Verpackungsmaschine (13) und/oder Lesegerät (90) für Markierungen an den Magazinen (20) mit einer Steuereinheit (91) verbunden sind zur Steuerung der Couponfertigung in Abhängigkeit von dem Bedarf im Bereich der Verpackungsmachine (13) und zur entsprechenden Kodierung der Magazine (20) und/oder der Transportwagen (42, 43).

## Claims

1. A method of producing packs, for example cigarette packs, which are provided with at least one separate blank, in particular with a coupon (11) which is folded a number of times, the blanks or coupons (11) being produced by a coupon-production means (16), introduced into magazines (20) to form coupon stacks (19) and fed to a packaging machine (13) for the production of the packs, **characterized by** the following features:
a) in the region of a coupon arrangement (15) that is separate from the production of the packs, the blanks or coupons (11) are produced by the coupon-production means (16) as required by each of a plurality of packaging machines,
b) following the coupon-production means (16), the coupons (11) are introduced into a filling station (18) for the purpose of filling magazines (20) with the blanks or coupons (11),
c) a plurality of magazines (20), which are assigned to a batch of packs that are to be produced and contain identical blanks or coupons (11), are marked in accordance with the configuration of the coupons (11) in respect of the production of the batch of packs, in particular by the application of a readable bar code,
d) in the region of one of a plurality of packaging machines (13), the magazines (20) are checked in respect of assignment to the packs which are to be produced by a reader (90) assigned to the packaging machine (13) for the markings on the magazines (20).

2. The method as claimed in claim 1, **characterized in that** the number of filled magazines (20) which is necessary for producing a batch of packs is collected, in particular on one or more conveyors, for example on transporting carts (42, 43), and **in that** the conveyors or transporting carts (42, 43), for transporting the magazines (20) to the packaging machine (13), are requested at the beginning of the production process.

3. The method as claimed in claim 1 or 2, **characterized in that** the conveyors for conveying the magazines (20) to the packaging machine (13) or the like are alternatively or additionally provided with a printing carrier for applying markings or codes, in particular on the transporting cart (42, 43).

4. The method as claimed in claim 1 or one of the further claims, **characterized in that** a coupon arrangement (15) or the coupon-production means (16) thereof and/or a printer (89) for applying markings on the magazines (20) and/or transporting cart (42, 43) and/or packaging machine (13) of a packaging installation (12) and/or a machine-mounted reader (90) is connected to a common control unit (91), by means of which a programme is created in accordance with the production of packs and by means of which the connected subassemblies and machines are controlled.

5. The method as claimed in claim 1 or one of the further claims, **characterized by** the following features:
a) the coupon-production means (16) produces a plurality of, in particular four, coupons (11) simultaneously in one operating cycle,
b) the coupons (11), which are located one beside the other following production, are then separated and transported one after the other, namely fed to a filling station (18),
c) in the region of the filling station (18), the coupons (11) are introduced into the open magazine (20) one after the other from above.

6. An apparatus for handling blanks in the production of packs; for example cigarette packs, with at least one blank applied to the pack, in particular a coupon (11) which has been folded a number of times and comprising
- a coupon production-means (16),
- a plurality of packaging machines (13),
- means of transport with a distributor system (17),
- magazines (20) that are to be filled with blanks or coupons (11) and which display markings, in particular barcodes,
- a filling station (18) with filling conveyors (61),
- conveyors (42, 43),
- readers (90),
- a printer arrangement (84, 89) for producing the markings,
- a control unit (91),
wherein the blanks or coupons (11) can be produced by the coupon production-means (16) and can be fed by the transport means to the packaging machines (13) for the production of the packs and for the application of the blanks or coupons (11) by being removed from a magazine (20), wherein
a) the coupon-production means (16), arranged separately from the packaging machines (13), is used in the production of blanks or coupons (11) for a plurality of packaging machines (13),
b) the distributor system (17) which follows the coupon-production means (16) is used for the transport of the blanks or coupons (11) one after the other to the filling station (18),
c) the filling station (18) is employed to keep the magazines (20) ready in an upright position and to fill them with blanks or coupons (11) by means of the filling conveyors (61) which are assigned to the magazine (20) and which form a coupon stack (19) within the magazine (20),
d) the conveyors, in particular transporting carts (42, 43), are used for transporting a selected number of magazines (20) with blanks or coupons (11) to one of the packaging machines (13),
e) the magazines (20) are provided with the markings, in particular barcodes, corresponding to their contents,
f) each packaging machine is equipped with one of the readers (90) for detecting the markings on each magazine (20),
g) the control unit (91) for controlling the coupon production-means provides that the coupons (11) are produced as required for each of a plurality of packaging machines (13).

7. The apparatus as claimed in claim 6, **characterized in that** a separate coupon arrangement (15) comprises the coupon-production means (16), the following distributor system (17) and the subsequent filling station (18), it being possible for a plurality of, in particular four, coupons (11) to be produced simultaneously in the region of the coupon-production means (16) and to be fed separately and one after the other to the filling station or the filling conveyor (61) by the distributor system (17).

8. The apparatus as claimed in claim 6 or 7, **characterized in that** the distributor system comprises a plurality of successive endless conveyors, namely receiving belts (28, 29, 30, 31), by means of which, as a result of different conveying speeds, it is possible to produce a spacing between the simultaneously produced coupons (11), intermediate conveyors (32, 33) and connection conveyors (34, 35) and a collecting conveyor (36) by means of which the coupons (11), which are fed in a plurality of paths, can be brought together into a common path for transfer to an entry conveyor (37).

9. The apparatus as claimed in claim 6 or one of the further claims, **characterized in that** the coupons arriving one after the other, in particular in the region of an/the entry conveyor (37) to the filling station (18), can be distributed over at least two transfer conveyors (39, 40), which are each assigned to one of a number of, in particular two, filling subassemblies (26, 27).

10. The apparatus as claimed in claim 6 or one of the further claims, **characterized in that,** in the region of the filling station (18), magazines (20) can be transported in an upright position, one after the other, by a magazine conveyor (55) into a filling location (59) in the region of, namely beneath, the filling conveyor (61), and **in that** the filled magazines (20) can be conveyed by the magazine conveyor (55) into a subsequent closure station (66) for the purpose of applying a closure to an upwardly oriented open side of the magazine (20), in particular for the purpose of applying a transversely directed closure strip or tape (67).

11. The apparatus as claimed in claim 10 or one of the further claims, **characterized in that** the closure means, in particular the tape (67), can be applied to the top side of the magazine in the region of the closure station (66) by a tape subassembly (68), it being possible for the magazine (20) to be conveyed relative to the tape subassembly (68) by the magazine conveyor (55) in order for the tape (67) to be applied.

12. The apparatus as claimed in claim 11 or one of the further claims, **characterized in that,** in the region of the tape subassembly (68), the tape (67) can be pressed onto side walls and onto the top side of the magazine (20) by a press-on roller (80), it being possible for the press-on roller (80), which can be moved counter to pressure, to be moved by the transported magazine (20) out of a press-on position for the tape on a side wall and over the top side of the tape while guiding the tape (67) in the process.

13. The apparatus as claimed in claim 12 or one of the further claims, **characterized in that** tapes (67) are arranged on a continuous carrier band (78), and **in that** the spring-biased press-on roller (80) butts against the carrier band (78), to be precise on the side which is directed away from the tape (67).

14. The apparatus as claimed in claim 11 or one of the further claims, **characterized in that** the tape (67) is folded in a U-shaped manner around a top side of the magazine (20), namely with a leg (73) on one side and an endpiece (74) on the opposite side, two press-on elements causing the tape (67) to be transferred from the carrier band (78) to the magazine, namely the press-on roller (80), on the one hand, and a separately moveable pressure-exerting roller (84), on the other hand.

15. The apparatus as claimed in claim 10 or one of the further claims, **characterized in that** arranged in the region of the filling station (18), in particular following the closure station (66) for applying the tape (67), is a printing unit (89) for applying production-related data or codes to the magazine (20), in particular to the tape (67).

16. The apparatus as claimed in claim 6 or one of the further claims, **characterized in that** the magazines (20) filled in the region of the filling station (18) can be removed from the filling station (18) and set down on a conveyor, in particular on the bearing plate (45) of a transporting cart (42, 43), by a transfer conveyor, in particular by a gantry-type conveyor (47), the gantry-type conveyor (47) preferably comprising two longitudinal members (48, 49), a transverse member (50), which can be moved along the longitudinal members (48, 49), and a carrying arm (51) which can be moved up and down on the transverse member (50) and has a holder (53) for magazines (20).

17. The apparatus as claimed in claim 6 or one of the further claims, **characterized in that** the coupon arrangement (15), in particular coupon-production means (16), and/or printer (89) and/or packaging machine (13) and/or reader (90) for markings on the magazines (20) are connected to a control unit (91) for controlling the coupon production in dependence on requirements in the region of the packaging machine (13) and for the corresponding coding of the magazines (20) and/or of the transporting carts (42, 43).

## Revendications

1. Procédé de fabrication de paquets, par exemple de paquets de cigarettes, qui sont pourvus d'au moins une pièce découpée séparée, en particulier d'un coupon (11) plié plusieurs fois, les pièces découpées ou les coupons (11) étant fabriqués par un dispositif de fabrication de coupons (16), étant introduits dans des magasins (20) en formant des piles de coupons (19) et ceux-ci étant acheminés à une machine d'emballage (13) pour la fabrication des paquets, **caractérisé par** les caractéristiques suivantes :
a) les pièces découpées ou les coupons (11) sont fabriqués par le dispositif de fabrication de coupons (16) dans la région d'un dispositif de coupons (15) séparé de la fabrication des paquets en fonction des besoins pour chacune de plusieurs machines d'emballage,
b) les pièces découpées ou les coupons (11) sont acheminés à la suite du dispositif de fabrication de coupons (16) à un poste de remplissage (18) pour le remplissage de magasins (20) avec les pièces découpées ou les coupons (11),
c) plusieurs magasins (20) associés à un lot de paquets à fabriquer avec des pièces découpées ou des coupons (11) correspondants sont marqués au niveau des paquets en fonction de la configuration des coupons (11) dans l'optique de la fabrication des lots, en particulier par application d'un code à barres lisible,
d) les magasins (20) sont contrôlés dans la région d'une de plusieurs machines d'emballage (13) en termes d'affectation aux paquets à fabriquer par un appareil de lecture (90) associé à la machine d'emballage (13) pour les marquages sur les magasins (20).

2. Procédé selon la revendication 1, **caractérisé en ce que** la pluralité de magasins remplis (20) requis pour la fabrication d'un lot de paquets sont rassemblés, en particulier sur un ou plusieurs convoyeurs, par exemple sur des chariots de transport (42, 43), et **en ce que** les convoyeurs ou les chariots de transport (42, 43) sont appelés pour le transport des magasins (20) jusqu'à la machine d'emballage (13) au début du processus de fabrication.

3. Procédé selon la revendication 1 ou 2, **caractérisé en ce que** les convoyeurs pour les magasins (20) allant à la machine d'emballage (13) ou similaire, en variante ou en plus, sont pourvus d'un support d'impression pour l'application de marquages ou de codes, en particulier au niveau du chariot de transport (42, 43).

4. Procédé selon la revendication 1 ou selon l'une quelconque des autres revendications, **caractérisé en ce qu'**un dispositif de coupons (15) ou son dispositif de fabrication de coupons (16) et/ou une imprimante (89) pour l'application de marquages au niveau des magasins (20) et/ou des chariots de transport (42, 43) et/ou de la machine d'emballage (13) d'une installation d'emballage (12) et/ou d'un appareil de lecture (90) du côté de la machine est connecté(e) à une unité de commande commune (91), par laquelle un programme est créé en fonction de la fabrication de paquets et par laquelle les unités et les machines raccordées sont commandées.

5. Procédé selon la revendication 1 ou selon l'une quelconque des autres revendications, **caractérisé par** les caractéristiques suivantes:
a) le dispositif de fabrication de coupons (16) fabrique plusieurs, en particulier quatre, coupons (11) simultanément dans une passe de travail,
b) les coupons (11) juxtaposés après la fabrication sont ensuite séparés et transportés les uns après les autres, à savoir sont acheminés à un poste de remplissage (18),
c) dans la région du poste de remplissage (18), les coupons (11) sont introduits les uns après les autres par le haut dans le magasin ouvert (20).

6. Dispositif pour manipuler des pièces découpées pour la fabrication de paquets, par exemple de paquets de cigarettes, comprenant au moins une pièce découpée appliquée sur le paquet, en particulier un coupon (11) plié plusieurs fois, comprenant
- un dispositif de fabrication de coupons (16),
- plusieurs machines d'emballage (13),
- des moyens de transport avec un système de distribution (17),
- des magasins (20) destinés à être remplis de pièces découpées ou de coupons (11), qui présentent des marquages, en particulier des codes à barres,
- un poste de remplissage (18) avec des convoyeurs de remplissage (61),
- des convoyeurs (42, 43),
- des appareils de lecture (90),
- un dispositif d'impression (84, 89) pour la fabrication des marquages,
- une unité de commande (91),
les pièces découpées ou les coupons (11) pouvant être fabriqués par le dispositif de fabrication de coupons (16) et pouvant être acheminés par les moyens de transport aux machines d'emballage (13) pour la fabrication des emballages et pour l'application des pièces découpées ou des coupons (11) par prélèvement à partir d'un magasin (20),
a) le dispositif de fabrication de coupons (16) situé séparément des machines d'emballage (13) servant à la fabrication de pièces découpées ou de coupons (11) pour plusieurs machines d'emballage (13),
b) le système de distribution (17) se raccordant au dispositif de fabrication de coupons (16) servant au transport des pièces découpées ou des coupons (11) les uns après les autres jusqu'au poste de remplissage (18),
c) le poste de remplissage (18) servant à fournir les magasins (20) dans une position debout et à les remplir avec des pièces découpées ou des coupons (11) par les convoyeurs de remplissage (61) associés au magasin (20), qui forment une pile de coupons (19) à l'intérieur du magasin (20),
d) les convoyeurs, en particulier les chariots de transport (42, 43), servant au transport d'un nombre sélectionné de magasins (20) avec des pièces découpées ou des coupons (11) à l'une des machines d'emballage (13),
e) les magasins (20) étant pourvus des marquages, en particulier des codes à barres, de manière correspondant au contenu,
f) chaque machine d'emballage présentant l'un des appareils de lecture (90) pour détecter le marquage sur chaque magasin (20),
g) l'unité de commande (91) pour la commande du dispositif de fabrication de coupons étant prévue de telle sorte que les coupons (11) soient fabriqués en fonction des besoins pour chacune de plusieurs machines d'emballage (13).

7. Dispositif selon la revendication 6, **caractérisé en ce qu'**un dispositif de coupons séparé (15) se compose du dispositif de fabrication de coupons (16), du système de distribution s'y raccordant (17) et du poste de remplissage suivant (18), plusieurs, en particulier quatre, coupons (11) pouvant être fabriqués simultanément dans la région du dispositif de fabrication de coupons (16) et pouvant être acheminés par le système de distribution (17) séparément les uns après les autres au poste de remplissage ou au convoyeur de remplissage (61).

8. Dispositif selon la revendication 6 ou 7, **caractérisé en ce que** le système de distribution se compose d'une pluralité de convoyeurs sans fin successifs, à savoir des courroies de transfert (28, 29, 30, 31), lesquelles permettent, du fait d'une vitesse de transport différente, de créer un espace entre les coupons fabriqués simultanément (11), de convoyeurs intermédiaires (32, 33) ainsi que de convoyeurs de raccordement (34, 35) et d'un convoyeur de collecte (36) pour rassembler les coupons (11) acheminés dans plusieurs voies en une voie commune pour le transfert à un convoyeur d'entrée (37).

9. Dispositif selon la revendication 6 ou l'une quelconque des autres revendications, **caractérisé en ce que** les coupons arrivant les uns après les autres, en particulier dans la région d'un ou du convoyeur d'entrée (37) au poste de remplissage (18), peuvent être distribués à au moins deux convoyeurs de transfert (39, 40), qui sont associés à chaque fois à l'un de plusieurs, en particulier deux, groupes de remplissage (26, 27).

10. Dispositif selon la revendication 6 ou l'une quelconque des autres revendications, **caractérisé en ce que** dans la région du poste de remplissage (18) des magasins (20) peuvent être transportés dans la position debout les uns après les autres par un convoyeur de magasins (55) dans un poste de remplissage (59), dans la région, à savoir en dessous, du convoyeur de remplissage (61), et **en ce que** les magasins remplis (20) peuvent être transportés par le convoyeur de magasins (55) dans un poste de fermeture suivant (66) pour appliquer une fermeture contre un côté ouvert tourné vers le haut du magasin (20), en particulier pour appliquer une bande de fermeture ou un ruban orienté(e) transversalement (67).

11. Dispositif selon la revendication 10 ou selon l'une quelconque des autres revendications, **caractérisé en ce que** le moyen de fermeture, en particulier le ruban (67), peut être appliqué dans la région du poste de fermeture (66) par une unité à rubans (68) sur le côté supérieur du magasin, le magasin (20), pour appliquer le ruban (67), pouvant être transporté par le convoyeur de magasins (55) par rapport à l'unité à rubans (68).

12. Dispositif selon la revendication 11 ou l'une quelconque des autres revendications, **caractérisé en ce que** le ruban (67) peut être pressé dans la région de l'unité à rubans (68) par un rouleau de pressage (80) au niveau de parois latérales ainsi qu'au niveau du côté supérieur du magasin (20), le rouleau de pressage (80) pouvant être déplacé sous pression par le magasin transporté (20) depuis une position de pressage pour le ruban contre une paroi latérale au-delà du côté supérieur du ruban tout en guidant le ruban (67).

13. Dispositif selon la revendication 12 ou l'une quelconque des autres revendications, **caractérisé en ce que** des rubans (67) sont disposés sur une bande de support continue (78) et **en ce que** le rouleau de pressage sollicité par ressort (80) s'applique contre la bande de support (78) et ce sur le côté opposé au ruban (67).

14. Dispositif selon la revendication 11 ou l'une quelconque des autres revendications, **caractérisé en ce que** le ruban (67) est replié en forme de U autour d'un côté supérieur du magasin (20), à savoir avec une branche (73) contre l'un des côtés et avec une pièce d'extrémité (74) contre le côté opposé, deux organes de pressage provoquant le transfert du ruban (67) de la bande de support (78) au magasin, à savoir le rouleau de pressage (80) d'une part et un rouleau de pression déplaçable séparément (84) d'autre part.

15. Dispositif selon la revendication 10 ou l'une quelconque des autres revendications, **caractérisé en ce que** dans la région du poste de remplissage (18), en particulier à la suite du poste de fermeture (66) pour l'application du ruban (67), un mécanisme d'impression (89) est prévu pour appliquer des données ou des codes se rapportant à la production sur le magasin (20), en particulier sur le ruban (67).

16. Dispositif selon la revendication 6 ou l'une quelconque des autres revendications, **caractérisé en ce que** les magasins (20) remplis dans la région du poste de remplissage (18) peuvent être enlevés par un convoyeur de transfert, en particulier par un convoyeur à portique (47) hors du poste de remplissage (18) et peuvent être déposés sur un convoyeur, en particulier sur la plaque de support (45) d'un chariot de transport (42, 43), le convoyeur à portique (47) se composant de préférence de deux supports longitudinaux (48, 49), d'un support transversal (50) déplaçable le long des supports longitudinaux (48, 49) et d'un bras de support (51) pouvant être déplacé de haut en bas sur le support transversal (50) avec des éléments de retenue (53) pour les magasins (20).

17. Dispositif selon la revendication 6 ou l'une quelconque des autres revendications, **caractérisé en ce que** le dispositif de coupons (15), en particulier le dispositif de fabrication de coupons (16) et/ou l'imprimante (89) et/ou la machine d'emballage (13) et/ou l'appareil de lecture (90) pour des marquages sur les magasins (20) sont connectés à une unité de commande (91) pour la commande de la fabrication des coupons en fonction des besoins dans la région de la machine d'emballage (13) et pour le codage correspondant des magasins (20) et/ou des chariots de transport (42, 43).
